# EUROPÄISCHE PATENTSCHRIFT

(11) **EP 1 050 684 B1**
(45) Veröffentlichungstag und Bekanntmachung des Hinweises auf die Patenterteilung: **09.11.2005**
(21) Anmeldenummer: 00108363.3
(22) Anmeldetag: 17.04.2000
(51) Int. Cl.: F04D 29/54, F04D 19/00, E21F 1/00

(54) **Strahlventilator**
Jet fan
Ventilateur à jet

(30) Priorität: 05.05.1999 DE 19920513
(43) Veröffentlichungstag der Anmeldung: 08.11.2000
(73) Patentinhaber: Witt & Sohn AG, 26421 Pinneberg (DE)
(72) Erfinder: Witt, Henrik, Dr., 25421 Pinneberg (DE)
(74) Vertreter: Vonnemann, Gerhard

(56) Entgegenhaltungen:
- DE-A- 2 509 279
- DE-A- 19 531 937
- DE-C- 3 127 289
- FR-A- 2 276 489
- JP-A- 1 275 900
- US-A- 5 722 885

## Beschreibung

Die Erfindung betrifft einen Strahlventilator, insbesondere einen Axialventilator für die Belüftung von Tunneln, mit mindestens einem in einem Ventilatorschacht angeordneten Ventilator und jeweils einer Düsenanordnung, die an der Einlaß- und Auslaßseite des Ventilatorschachts angebracht und mit einem Schalldämpfer versehen ist.

Derartige Strahlventilatoren werden insbesondere zur Be- und Entlüftung von Straßentunneln eingesetzt. Dabei erzeugt der Ventilator im Ventilatorschacht einen starken Luftstrom, der durch die Düsenanordnungen an die Strömungsverhältnisse im Tunnel angepaßt wird. Oft sind die Düsenanordnungen mit Schalldämpfern kombiniert, um die Lärmentwicklung des Ventilators zu reduzieren.

Die Luftströmung im Tunnel wird insbesondere in Wandnähe durch Reibung der Luft an den Wänden gebremst. Die höchste Strömungsgeschwindigkeit läßt sich daher in der Tunnelmittel erreichen. Strömungstechnisch gesehen wäre deshalb die Tunnelmitte der ideale Ort zur Aufstellung des Strahlventilators. Andererseits kann aber der Strahlventilator nicht im Bereich der durch den Tunnel fahrenden Fahrzeuge angeordnet sein. Deshalb muß der Strahlventilator in der Nähe der Tunnelwand beziehungsweise der Tunneldecke montiert werden. Dabei wird aber die Ventilatorleistung immer weniger in eine effektive Luftströmung durch den gesamten Tunnel umgesetzt, je näher der Ventilator an der Wand angeordnet ist. D.h.: Je näher ein Strahllüfter an der Wand bzw. Decke montiert ist, desto schlechter ist sein Wirkungsgrad.

Aus der DE-A-25 09 279 ist eine Belüftungseinrichtung für Straßenüberdeckungen bekannt, die von Traggerüsten getragen wird. Wegen der durch die Traggerüste erzeugten starken Luftwiderstände in Fahrbahnrichtung ist eine Querbelüftung vorgesehen. Die Belüftungseinrichtung besteht daher aus einer die Wand der Straßenüberdeckung durchdringenden Luftführung und einem Ventilator, der die Luft von außen in den Innenraum befördert. Hierbei handelt es sich nicht um einen Strahlventilator, der die Luft im Innenraum in Fahrbahnrichtung bläst. Das Problem der Luftwiderstände in Fahrbahnrichtung wird vielmehr durch die Querbelüftung umgangen.

Aus der US-A-5 722 885 ist eine Belüftungseinrichtung für Tunnel mit Strahlventilatoren bekannt. Um die Reibung der ausgestoßenen Luft mit den Tunnelwänden zu verringern, ist ein aufwändiger Neigungsmechanismus zur Schrägstellung des Strahlenventilators vorgesehen, der ja nach Ausblasrichtung in verschiedene Richtungen geneigt werden muss.

Aufgabe der Erfindung ist es, einen Strahlventilator für die Belüftung von Tunneln anzugeben, der trotz Anordnung in der Nähe der Tunnelwand einen höheren Wirkungsgrad bezüglich der im Tunnel erzeugten Luftströmung aufweist.

Die erfindungsgemäße Lösung dieser Aufgabe sieht vor, daß die aus Schalldämpfer mit Düse bestehenden Düsenanordnungen gegenüber dem Ventilatorschacht geneigt angeordnet sind, so daß die Ein- und Ausströmrichtung gegenüber der Durchströmungsrichtung des Ventilatorschachts einen Winkel aufweist.

Der erfindungsgemäße Strahlventilator kann nun in der Nähe der Tunnelwand oder Decke so montiert werden, daß die Ein- und Ausströmrichtungen von den Tunnelwänden weg weisen. Dabei wird die in der Tunnelmitte leichter strömende Luft von der Düsenanordnung am Ventilatoreinlaß angesaugt, im Ventilatorschacht beschleunigt und durch die Düsenanordnung am Ventilatorauslaß wieder schräg in Richtung Tunnelmitte ausgeblasen. Mit Vorteil wird dadurch die Wirkung der Wandreibung auf den Luftstrom vermindert und die Effektivität des Strahlventilators erheblich gesteigert. Typischerweise erzeugt der erfindungsgemäße Strahlventilator verglichen mit herkömmlichen Strahlventilatoren derselben Ventilatorleistung eine Strömungsgeschwindigkeit im Tunnel, die einer Schuberhöhung um ca. 35% entspricht. Je nach Art des Tunnels, seines Querschnitts und der Art der Aufhängung des Strahlventilators werden die besten Ergebnisse erzielt, wenn der Winkel der Ein- und/oder Ausströmrichtung gegenüber der Durchströmungsrichtung des Ventilatorschachts im Bereich zwischen 3 Grad und 25 Grad liegt.

In einer vorteilhaften Ausführungsform des erfindungsgemäßen Strahlventilators wird die Neigung durch Übergangsstücke erzeugt, die zwischen dem Ventilatorschacht und den Düsenanordnungen angeordnet sind. Im einfachsten Fall bestehen diese Übergangsstücke aus einem kurzen Rohrstück mit Flanschen zu beiden Seiten, welche entsprechend der gewünschten Neigung im Winkel zueinander angeordnet sind. Dies hat den Vorteil, daß herkömmliche Düsenanordnungen und Ventilatorschächte unverändert übernommen werden können. Statt die Düsenanordnungen direkt mit einem Ventilatorschacht zu verbinden, werden sie zu beiden Seiten der Übergangsstücke befestigt. Diese Ausführungsform eignet sich auch zur Nachrüstung bereits installierter Strahllüfter, deren Effektivität somit nachträglich gesteigert werden kann.

In einer anderen Ausführungsform ist vorgesehen, daß eine dem Ventilatorschacht zugewandte, zur Verbindung mit der Einlaß- bzw. Auslaßseite des Ventilatorschachts bestimmte Seite einer Düsenanordnung abgeschrägt ausgebildet ist. Diese Ausführungsvariante benötigt keine Übergangsstücke und erfordert daher nur einen geringeren Fertigungsaufwand. Sie ist aber zur Nachrüstung bereits installierter Strahlventilatoren wegen der speziellen Formgebung der Düsenanordnungen nur unter der Voraussetzung geeignet, daß die Düsenanordnungen komplett ausgetauscht werden.

Eine weitere Ausgestaltungsvariante sieht vor, daß eine Düsenanordnung innen mit einer schrägen Luftführung ausgestattet ist. Diese Maßnahme wird empfohlen, wenn die äußere Form der Düsenanordnungen aus ästhetischen oder einbautechnischen Gründen gerade sein soll.

In vorteilhafter Ausgestaltung der Erfindung sind die Durchströmungsrichtung des Ventilatorschachts sowie die Ein- und/oder Ausströmrichtung der Düsenanordnungen im wesentlichen in einer Ebene liegend angeordnet, wobei der Strahlventilator im Tunnel derart befestigbar ist, daß die so definierte Ebene eine in der Nähe der Tunnelmittel verlaufende Achse enthält. Dadurch wird die Ansaugung von Luft aus der Tunnelmitte und das Ausblasen von Luft in Richtung der in Tunnelmitte verlaufenden Strömung begünstigt. Im Falle daß der Ventilator in der Mitte der Tunneldecke aufgehängt ist, verläuft die so definierte Ebene vertikal von oben nach unten und teilt den Tunnel der Länge nach in eine rechte und eine linke Hälfte. Für den Fall, daß der erfindungsgemäße Strahlventilator im Übergangsbereich zwischen den seitlichen Tunnelwänden und der Tunneldecke angeordnet ist, verläuft die so definierte Ebene bei links angeordnetem Strahlventilator von links oben nach rechts unten oder bei rechts angeordnetem Strahlventilator von rechts oben nach links unten schräg durch den Tunnelquerschnitt und somit durch die Tunnelmitte.

Ausführungsbeispiele der Erfindung werden nachfolgend anhand der Zeichnungen näher erläutert. Die Figuren zeigen im einzelnen:
- Figur 1:: einen an einer Tunneldecke aufgehängten erfindungsgemäßen Strahlventilator in einer ersten Ausführungsform mit Übergangsstücken;
- Figur 2:: einen Strahlventilator wie in Figur 1 in einer zweiten Ausführungsform mit abgeschrägten Düsenanordnungen;
- Figur 3:: einen Strahlventilator wie in Figur 1 in einer dritten Ausführungsform mit äußerlich geraden Düsenanordnungen, die im Inneren eine schräge Luftführung aufweisen.

Der in Figur 1 dargestellte Strahlventilator 1 ist mittles einer Halterung 2 an der Tunneldecke 3 eines Straßentunnels befestigt. Er besteht aus einem Ventilatorschacht 4, in dem ein Ventilator 5 angeordnet ist, zwei Düsenanordnungen 6, 7 und zwei zwischen den jeweiligen Düsenanordnungen 6, 7 und den Ein- und Auslaßseiten 8, 9 des Ventilatorschachts 4 angeordneten Übergangsstücken 10, 11. Die Übergangsstücke 10, 11 bestehen aus kurzen Rohrstücken, die an ihren Enden mit Flanschen 12, 13 versehen sind. Die beiden Flansche 12, 13 eines Übergangsstücks 10, 11 sind im Winkel von 3°Grad bis 25 Grad zueinander angeordnet. Dadurch erhält die jeweilige Düsenanordnung 6, 7, die über das Übergangsstück 10, 11 am Ventilatorschacht 4 befestigt ist, eine Neigung gegenüber dem Ventilatorschacht 4, so daß die in Richtung der Achsen 14, 15 der Düsenanordnung 6, 7 verlaufenden Ein- und Ausströmrichtungen gegenüber der in Richtung der Achse 16 des Ventilatorschachts 4 verlaufenden Durchströmungsrichtung jeweils einen Winkel 17 von 3 Grad bis 25 Grad aufweisen.

Bei der Verwendung der beschriebenen Übergangsstücke 10, 11 kann ein herkömmlicher Ventilatorschacht 4 und herkömmliche Düsenanordnungen 6, 7 verwendet werden, ohne daß weitere Spezialteile erforderlich wären. Bei den Düsenanordnungen 6, 7 handelt es sich um herkömmliche Schalldämpfer mit Düsen, die in diesem Zusammenhang weit verbreitet sind.

Der in Figur 2 dargestellte Strahlventilator 1 unterscheidet sich von dem in Figur 1 gezeigten lediglich durch modifizierte Düsenanordnungen 18, 19, die auf ihrer dem Ventilatorschcht 4 zugewandten Seite 20 abgeschrägt ausgebildet sind. Die erfindungsgemäße Neigung der Düsenanordnungen 18, 19 gegenüber dem Ventilatorschacht 4 ergibt sich bei dieser Ausführungsform durch direktes Verbinden der jeweiligen abgeschrägten Seite 20 mit der geraden Einlaß- 8 bzw. Auslaßseite 9 des Ventilatorschachts 4, ohne Zwischenschaltung eines Übergangsstücks.

Bei der in Figur 3 dargestellten Ausführungsform sind andere modifizierte Düsenanordnungen 21, 22 vorgesehen, die äußerlich eine gerade Form aufweisen, im Inneren aber mit einer schrägen Luftführung 23 ausgestattet sind, die den gewünschten Winkel 17 zwischen der Ein- 14 oder Ausströmrichtung 15 einerseits und der Durchströmungsrichtung 16 des Ventilatorschachts 4 andererseits zu erzeugen.

### Bezugszeichenliste

- 1: Strahlventilator
- 2: Halterung
- 3: Tunneldecke
- 4: Ventilatorschacht
- 5: Ventilator
- 6: Düsenanordnung
- 7: Düsenanordnung
- 8: Einlaßseite
- 9: Auslaßseite
- 10: Übergangsstück
- 11: Übergangsstück
- 12: Flansch
- 13: Flansch
- 14: Achse (Auslaßseite)
- 15: Achse (Einlaßseite)
- 16: Achse
- 17: Winkel
- 18: Düsenanordnung
- 19: Düsenanordnung
- 20: Seite
- 21: Düsenanordnung
- 22: Düsenanordnung
- 23: Luftführung

## Patentansprüche

1. Strahlventilator für die Belüftung von Tunneln, mit mindestens einem in einem Ventilatorschacht (4) angeordneten Ventilator (5) und jeweils einer Düsenanordnung (6, 7, 18, 19, 21, 22), die an der Einlaß- (8) und Auslaßseite (9) des Ventilatorschachts (4) angebracht und mit einem Schalldämpfer versehen ist, **dadurch gekennzeichnet, daß** die aus Schalldämpfer mit Düse bestehenden Düsenanordnungen (6, 7, 18, 19, 21, 22) gegenüber dem Ventilatorschacht (4) geneigt angeordnet oder innen mit einer schrägen Luftführung (23) ausgestattet sind, so daß die Ein- (14) und Ausströmrichtung (15) gegenüber der Durchströmungsrichtung (16) des Ventilatorschachts (4) einen Winkel (17) aufweist.

2. Strahlventilator nach Anspruch 1, **dadurch gekennzeichnet, daß** der Winkel (17) der Ein- (14) und/oder Ausströmrichtung (15) gegenüber der Durchströmungsrichtung (16) des Ventilatorschachts (4) im Bereich zwischen 3 Grad und 25 Grad liegt.

3. Strahlventilator nach Anspruch 1 oder 2, **dadurch gekennzeichnet, daß** zur Erzeugung einer Neigung (17) zwischen dem Ventilatorschacht (4) und einer Düsenanordnung (6, 7) zumindest ein Übergangsstück (10, 11) auf einer oder beiden Seiten des Ventilatorschachts (4) vorgesehen ist.

4. Strahlventilator nach einem der vorhergehenden Ansprüche, **dadurch gekennzeichnet,daß** eine dem Ventilatorschacht (4) zugewandte, zur Verbindung mit der Einlaß-(8) bzw. Auslaßseite (9) des Ventilatorschachts (4) bestimmte Seite (20) einer Düsenanordnung (18, 19) abgeschrägt ausgebildet ist.

5. Strahlventilator nach einem der vorhergehenden Ansprüche, **dadurch gekennzeichnet, daß** die Durchströmungsrichtung (16) des Ventilatorschachts (4) sowie die Ein- (14) und/oder Ausströmrichtung (15) der Düsenanordnungen (6, 7, 18, 19, 21, 22) im wesentlichen in einer Ebene liegend angeordnet sind und daß der Strahlventilator (1) im Tunnel (3) derart befestigbar ist, daß die so definierte Ebene eine in der Nähe der Tunnelmitte verlaufende Achse enthält.

6. Belüftungseinrichtung in einem Tunnel, **gekennzeichnetdurch** einen Strahlventilator gemäß einem der vorhergehenden Ansprüche, der an der Tunnelwand oder Decke so montiert ist, dass die Luft durch die Düsenanordnungen (6, 7, 18, 19, 21, 22) derart schräg in Richtung Tunnelmitte ausgeblasen wird, dass die Ein- und Ausströmrichtungen von den Tunnelwänden weg weisen.

## Claims

1. A jet fan for ventilating tunnels, with at least one fan (5) arranged in a fan shaft (4) and in each case with a nozzle arrangement (6, 7, 18, 19, 21, 22) which is attached at the inlet (8) and outlet side (9) of the fan shaft (4) and is provided with a sound absorber, **characterised in that** the nozzle arrangements (6, 7, 18, 19, 21, 22) consisting of the sound absorber with nozzle are arranged obliquely with respect to the fan shaft (4) or at the inside are equipped with an oblique air guidance means (23), so that the inflow (14) and the outflow direction (15) has an angle (17) with respect to the through-flow direction (16) of the fan shaft (4).

2. A jet fan according to claim 1, **characterised in that** the angle (17) of the inflow (14) and/or outflow direction (15) with respect to the through-flow direction (16) of the fan shaft (4) lies in the region between 3 degrees and 25 degrees.

3. A jet fan according to claim 1 or 2, **characterised in that** for the production of an inclination between the fan shaft (4) and a nozzle arrangement (6, 7), at least one transition piece (10, 11) is provided on one or both sides of the fan shaft (4).

4. A jet fan according to one of the preceding claims, **characterised in that** a side (20) of a nozzle arrangement (18, 19) which faces the fan shaft (4) and is envisaged for connection to the inlet (8) or outlet side (9) of the fan shaft (4) is designed in a slanted manner.

5. A jet fan according to one of the preceding claims, **characterised in that** the through-flow direction (16) of the fan shaft (4) as well as the inflow (14) and/or outflow direction (15) of the nozzle arrangements (6, 7, 18, 19, 21, 22) are arranged lying essentially in a plane, and that the jet fan (1) may be fastened in the tunnel (3) in a manner such that the thus defined plane contains an axis running in the vicinity of the tunnel middle.

6. A ventilation means in a tunnel, **characterised by** a jet fan according to one of the preceding claims which is assembled on the tunnel wall or ceiling in a manner such that the air is blown out by the nozzle arrangements (6, 7, 18, 19, 21, 22) in the direction of the tunnel middle is such an oblique manner that the inflow and outflow directions point away from the tunnel walls.

## Revendications

1. Ventilateur soufflant pour l'aération de tunnels, comportant au moins un ventilateur (5) disposé dans une cage de ventilateur (4) et respectivement un ensemble de tuyère (6, 7, 18, 19, 21, 22) pourvu d'un silencieux, et disposé côté entrée (8) et côté sortie (9) de la cage de ventilateur (4)
**caractérisé en ce que**
les ensembles de tuyères (6, 7, 18, 19, 21, 22) constitués du silencieux et de la tuyère sont disposés en inclinaison par rapport à la cage de ventilateur (4) ou sont configurés à l'intérieur avec une arrivée d'air oblique (23), de telle sorte que la direction d'arrivée (14) ou de sortie (15) du flux présente un angle (17) par rapport à la direction de traversée (16) de la cage de ventilateur (4).

2. Ventilateur soufflant selon la revendication 1,
**caractérisé en ce que**
l'angle d'inclinaison (17) de la direction d'arrivée (14) et/ou de sortie (15) du flux par rapport à la direction de traversée (16) de la cage de ventilateur (4) est compris entre 3 degrés et 25 degrés.

3. Ventilateur soufflant selon la revendication 1 ou 2,
**caractérisé en ce que**
pour générer une inclinaison (17) entre la cage de ventilateur (4) et un ensemble de tuyères (6, 7), il est prévu au moins une pièce de transition (10, 11) sur l'un ou sur les deux côtés de la cage de ventilateur (4).

4. Ventilateur soufflant selon l'une des revendications précédentes,
**caractérisé en ce qu'**
un côté (20) d'un ensemble de tuyères (18, 19) tourné vers la cage de ventilateur (4) et servant à réaliser la liaison avec le côté d'entrée (8) ou le côté de sortie (9) de la cage de ventilateur (4) est incliné.

5. Ventilateur soufflant selon l'une des revendications précédentes,
**caractérisé en ce que**
la direction de traversée (16) de la cage de ventilateur (4) ainsi que la direction d'entrée (14) et/ou de sortie (15) du flux des ensembles de tuyères (6, 7, 18, 19, 21, 22) sont pour l'essentiel dans un même plan et le ventilateur soufflant (1) peut être fixé dans le tunnel (3) de telle sorte que le plan ainsi défini contient un axe s'étendant à proximité du centre du tunnel.

6. Dispositif d'aération dans un tunnel,
**caractérisé par**
un ventilateur soufflant selon l'une des revendications précédentes, monté au niveau de la paroi ou du plafond du tunnel de telle sorte que l'air est soufflé obliquement par les ensembles de tuyères (6, 7, 18, 19, 21, 22) en direction du centre du tunnel de façon que les directions d'arrivée et de sortie du flux d'air s'éloignent des parois du tunnel.
